# EUROPÄISCHE PATENTSCHRIFT

(11) **EP 0 444 238 B1**
(45) Veröffentlichungstag und Bekanntmachung des Hinweises auf die Patenterteilung: **20.04.1994**
(21) Anmeldenummer: 90116537.3
(22) Anmeldetag: 29.08.1990
(51) Int. Cl.: A44C 5/20, A44C 17/02

(54) **Uhrarmband mit Schloss**
Watchband with fastener
Bracelet-montre avec fermoir

(30) Priorität: 28.02.1990 DE 9002362 U
(43) Veröffentlichungstag der Anmeldung: 04.09.1991
(73) Patentinhaber: JUWELIER WILHELM RüSCHENBECK, D-44137 Dortmund (DE)
(72) Erfinder: Rüschenbeck, Wilhelm, Jr., D-4600 Dortmund 1 (DE); Humm, Wolfgang, D-4600 Dortmund 1 (DE)
(74) Vertreter: Patentanwälte Meinke, Dabringhaus und Partner

(56) Entgegenhaltungen:
- EP-A- 0 150 046
- EP-A- 0 283 883
- DE-A- 2 019 712
- FR-A- 679 311
- FR-A- 1 560 369
- US-A- 1 823 043

## Beschreibung

Die Erfindung richtet sich auf ein Uhrarmband mit einem Schloß der im Oberbegriff des Anspruches 1 angegebenen Gattung.

Es gibt eine Fülle von unterschiedlich gestalteten Schlössern an Uhrarmbändern, wobei es auch bekannt ist, rastend ineinander greifende Schließelemente vorzusehen. So ist es beispielsweise bekannt, an einem Armbandende, einen Raststift vorzusehen, der in einer Ausnehmung am anderen Armbandende rastend eingreift, wobei eine federbelastete Sperre für das verlierungsfreie Koppeln sorgt. Soll ein derartiger Verschluß gelöst werden, wird seitlich auf die Sperre gedrückt und damit die den Stift sperrende Sicherung gelöst und der Stift kann dann aus der Rastöffnung herausgenommen werden. Dabei muß das Armband auf die Größe des Armes des Benutzers eingestellt sein, eine nachträgliche Veränderung ist nicht möglich, es sei denn, das Armband selbst wird durch Entnahme bzw. Hinzufügen von Armbandgliedern enger oder weiter gemacht (WO-88 02 225). Eine etwas andere Lösung zeigt die CH-586 027.

Aus der FR-A-679 311 ist ein Schloß bekannt mit einer Sägezahnleiste auf einem Verschlußelement und einer federbeaufschlagten, in die Sägezahnkrone rastend eingreifenden Sperre, die durch seitlichen Druck auf einen Kopf eines Führungsstiftes gesperrt oder entsperrt werden kann. Eine ähnliche Lösung, die auch eine doppelte Sägezahnkurve zeigt, ist in der DE-A-20 19 712 beschrieben. Eine Anpassung an den Arm des Benutzers über paarweise vorgesehene Wellenstränge zeigt die CH-A-661 415. Bei einigen der bekannten Lösungen ist sowohl ein Nachstellen als auch eine Veränderung des Armbandes mit Schloß, um schmale und stärkere Arme mit dem Armband umschließen zu können, möglich.

Es ist auch bekannt, über Klemmelemente an einem Metallband Hakenstege od. dgl. in ihrer Lage veränderbar an einem Armbandteil festzulegen, das andere Armbandende greift dann an das so fixierte Hakenelement an. Das freie, zu lange Ende eines Armbandteiles legt sich dann innen unter das jeweils andere Armbandteil, was zum Teil störend wirkt, zum Teil ästhetisch nicht den gewünschten Anforderungen entspricht, insbesondere bei hochwertigen Uhrarmbändern ist eine solche Lösung nicht zweckmäßig.

Aufgabe der Erfindung ist die Schaffung einer Lösung, mit der ein Uhrarmband mit Schloß geschaffen wird, insbesondere für hochwertige Armbänder, welches eine optimale Rasteigenschaft und ein ästhetisch hochwertiges Aussehen aufweist, wobei gleichzeitig gewährleistet ist, daß mit dem identischen Verschluß bei einmaliger Anbringung des Schlosses am Armband auch unterschiedliche Weiten erfaßt sind.

Das oben bezeichnete Ziel wird mit einem Uhrarmband mit Schloß gemäß der Erfindung dadurch gelöst, daß sowohl das Schloßelement mit der Eingriffslasche als auch das korrespondierende Schloßelement mit Raststift je wenigstens bereichsweise von einem taschenartigen Gehäuse derart umgeben sind, daß sich die Gehäuse in der Verschlußlage bereichsweise übergreifen.

Mit der Erfindung wird erreicht, daß durch die wenigstens bereichsweise vorgesehenen taschenartigen Gehäuse der gesamte Verschlußmechanismus optisch in der Gebrauchslage nicht erkennbar ist, wobei auch die Innenfläche des Uhrarmbandes nicht mit störenden Zacken oder Sägezähnen versehenen ist.

In Ausgestaltung sieht die Erfindung vor, daß das den Schieber mit Raststift umgebende taschenartige Gehäuse mit einem stirnseitigen Eingriffsschlitz für die Eingriffslasche versehen ist.

Die Erfindung sieht auch vor, daß das federbeaufschlagte Verschlußelement an einem Schieber mit seitlich nach außen weisenden Handhabungsnocken angeordnet ist, wobei, wie eingangs bereits ausgeführt, es grundsätzlich bekannt ist, Rastelemente an Handhabungsnocken vorzunehmen, um diese gegen die Kraft einer Feder aus der Verschlußlage in eine Freisetzlage zu verschieben.

Zweckmäßig kann es sein, wenn der mit den Zähnen versehenen Eingriffslasche ein den Zähnen gegenüberliegendes Führungselement zur Führung des Raststiftes bei der Einschub- bzw. Ausschubbewegung zugeordnet ist, wie dies die Erfindung ebenfalls vorsieht.

Erfindungsgemäß ist auch vorgesehen, daß das Uhrarmband an seiner Außenoberfläche von außen nach innen gerundete Randbereiche aufweist. Gekrümmte Randbereiche sind für sich gesehen aus der EP-0 283 883 A1 oder der DE-PS 958 256 bekannt.

Die Besonderheit der Erfindung besteht dabei darin, daß die äußeren Falzbereiche gegen die Krümmung des Uhrarmbandes in der Armbandschiene gerichtet ist, was ein besonders handwerkliches Geschick bei der Herstellung erforderlich macht.

Die Erfindung ist nachstehend anhand der Zeichnung beispielsweise näher erläutert. Diese zeigt in
- Fig. 1: eine vereinfachte, räumliche Darstellung des Uhrarmbandes mit Schloß mit angedeuteter Uhr in gestrichelter Darstellung,
- Fig. 2: eine Aufsicht auf die Elemente eines geöffneten Uhrarmbandes mit Schloß, teilweise aufgebrochen,
- Fig. 3: ein abgewandeltes Ausführungsbeispiel in der Darstellung gemäß Fig. 2 sowie in
- Fig. 4: einen Schnitt durch ein Uhrarmband etwa gemäß Linie IV-IV in Fig. 1.

Das allgemein mit 1 bezeichnete Uhrarmband mit Schloß ist an einem in Fig. 1 gestrichelt dargestellten Uhrarmband 2 mit einem Uhrenkörper 3 vorgesehen. Im dargestellten Beispiel trägt beispielsweise das 6-Uhr-Armbandteil 2a einen taschenförmigen Schloßkörper 4 mit innen angeordneter zweiteiliger Eingriffslasche 5, welche einen Laschenteil 5a und einen Laschenteil 5b aufweist mit einem dazwischenliegenden Eingriffsschlitz 6.

Die Lasche 5a ist im Bereich des Schlitzes 6 mit Wellen bzw. Zähnen 7 ausgestattet, während das gegenüberliegende Laschenelement 5b glatt gestaltet ist, die Laschenelemente 5a und 5b können beispielsweise einstückig aus Edelstahl oder Federstahl gefertigt sein, worauf es hier nicht näher ankommt.

Das gegenüberliegende und korrespondierende Schloßteil, das 12-Uhr-Schloßteil, weist ebenfalls ein umschließendes Gehäuse 8 auf mit einem stirnseitigen Eingriffsschlitz 9 zum Einstecken der Eingriffslasche 5, wobei die Größe so gearbeitet ist, daß es nach Einführen der Eingriffslasche 5 in das Innere des Gehäuses 4 eintreten kann, d.h. von diesem in der Verschlußlage teilweise umgeben ist.

Im Inneren des Gehäuses 8 ist an einem Schieber 10, der mit einem Handhabungsknopf 11 nach außen weist, ein Raststift 12 vorgesehen, wobei der Schieber 10 mittels einer Druckfeder 13 nach außen gedrückt wird, d.h. in der in Fig. 2 wiedergegebenen Darstellung in Richtung eines Pfeiles 14. Der Raststift 12 ist dabei korrespondierend zu der Form der Wellen oder Zähne 7 im korrespondierenden Teil, d.h. in der Eingriffslasche 5 gestaltet, und kann dort rastend einhaken, er wird durch die Kraft der Feder 13 in die Verschlußstellung getrieben.

Soll nach Ineinanderstecken der Schloßelemente das Schloß wieder gelöst werden, bedarf es lediglich des Einschubes des Handhabungsnockens 11 mit dem Raststift 12 gegen die Richtung des Pfeiles 14, der Rastnocken 12 gerät dann außer Eingriff mit den Wellen 7 und kann sich an der gegenüberliegenden glatten Wand des Laschenteiles 5b anlegen und somit kann die Verbindung gelöst werden. Entsprechend der Anzahl der Wellentäler 7 im Laschenteil 5a, kann eine entsprechende Stufung der Verschlußseite vorgenommen werden.

Fig. 3 zeigt ein abgewandeltes Ausführungsbeispiel. Hier ist ein Rastnocken 12' im Schloßteil 8' ortsfest angeordnet, das Eingriffslaschenelement 5' ist über eine Feder 13' in Richtung des Doppelpfeiles 15 verschiebbar. Das Einrasten erfolgt durch Zusammenschieben der Elemente, das Entrasten durch Druck auf den Handhabungsnocken 11'. Die Schwenkachse ist in Fig. 3 mit 16 bezeichnet.

In Fig. 4 ist im Schnitt ein Uhrarmband 2 wiedergegeben. Dieses Uhrarmband 2 besteht beispielsweise aus einem Blech aus Edelmetall, z.B. einem Goldblech, und zeichnet sich dadurch aus, daß es außen umgefalzte Bereiche 17 aufweist, die, wie dargestellt, im Querschnitt etwa kreisförmig ausgebildet sein können. Die Besonderheit besteht dabei darin, daß diese Umfalzung bzw. Umbördelung außen liegt und gegen die Krümmungsrichtung des Uhrarmbandes gerichtet ist.

Natürlich sind die beschriebenen Ausführungsbeispiele der Erfindung noch in vielfacher Hinsicht im Rahmen der Ansprüche, abzuändern, ohne den in den Ansprüchen definierten Grundgedanken zu verlassen. Entscheidend ist, daß die zum Verschluß dienenden Rastelemente, sei es die Eingriffslasche 5 oder der Rastnocken 12, innerhalb von laschenförmigen Verschlußelementen gelagert sind, um ein optisch ansprechendes Gesamtbild zu ergeben, um hier auch den Nocken 11 übergreifen zu können, ist im entsprechenden taschenartigen Gehäuse des korrespondierenden Elementes ein Schlitz vorgesehen, was in Fig. 1 und 2 mit 17 bezeichnet ist.

## Patentansprüche

1. Uhrarmband (1) mit einem Schloß mit rastend ineinandergreifenden Schloßelementen, wobei ein Schloßelement mit einer Eingriffslasche (5) mit randseitigen Zähnen oder Wellen (7) versehen ist, während das korrespondierende Schloßelement mit einem in die Zähne- oder Wellentäler eingreifenden Raststift (12) ausgerüstet ist, wobei wenigstens ein Verschlußelement von einer Feder in Eingriffsrichtung beaufschlagt ist,
dadurch gekennzeichnet,
daß sowohl das Schloßelement mit der Eingriffslasche (5) als auch das korrespondierende Schloßelement mit Raststift (12) je wenigstens bereichsweise von einem taschenartigen Gehäuse (4 bzw. 8) derart umgeben sind, daß sich die Gehäuse (4 u. 8) in der Verschlußlage bereichsweise übergreifen.

2. Uhrarmband mit Schloß nach Anspruch 1,
dadurch gekennzeichnet,
daß das den Schieber (10) mit Raststift (12) umgebende taschenartige Gehäuse (8) mit einem stirnseitigen Eingriffsschlitz (9) für die Eingriffslasche (5) versehen ist.

3. Uhrarmband mit Schloß nach Anspruch 1 oder 2,
dadurch gekennzeichnet,
daß das federbeaufschlagte Verschlußelement (5 bzw. 12) an einem Schieber (10) mit einem an sich bekannten, seitlich nach außen weisenden Handhabungsnocken (11) angeordnet ist, wobei das jeweils korrespondierende Gehäuse (4 bzw. 8) mit einem den Durchtritt des Handhabungsnockens (11) erlaubenden Schlitz ausgerüstet ist.

4. Uhrarmband mit Schloß nach einem der vorangehenden Ansprüche,
dadurch gekennzeichnet,
daß der mit den Zähnen (7) versehenen Eingriffslasche (5a) ein den Zähnen gegenüberliegendes Führungselement (5b) zur Führung des Raststiftes (12) bei der Einschub- bzw. Ausschubbewegung zugeordnet ist.

5. Uhrarmband mit Schloß nach einem der vorangehenden Ansprüche, daß das Band (2) an seiner Außenoberfläche von außen nach innen gerundete Randbereiche (17) aufweist.

## Claims

1. A watch strap (1) having a clasp with latchingly interengaging clasp elements, wherein one clasp element is provided with an engagement tongue (5) with edge teeth or corrugations (7) while the corresponding clasp element is provided with a latch pin (12) which engages into the troughs of the corrugations or teeth, at least one catch element being acted upon by a spring in the engagement direction, characterised in that both the clasp element with the engagement tongue (5) and the corresponding clasp element with the latch pin (12) are each surrounded at least in a region-wise manner by a pocket-like housing (4 and 8 respectively) in such a way that in the closure position the housings (4 and 8) engage over each other in a region-wise manner.

2. A watch strap with clasp according to claim 1 characterised in that the pocket-like housing (8) which encloses the slider (10) with latch pin (12) is provided with an engagement slot (9) at its end, for the engagement tongue (5).

3. A watch strap with clasp according to claim 1 or claim 2 characterised in that the spring-loaded catch element (5 or 12) is arranged on a slider (10) with a per se known, laterally outwardly facing operating projection (11), wherein the respectively corresponding housing (4 or 8) is provided with a slot for the operating projection (11) to pass through.

4. A watch strap with clasp according to one of the preceding claims characterised in that associated with the engagement tongue (5a) which is provided with the teeth (7) is a guide element (5b) which is disposed opposite the teeth, for guiding the latch pin (12) in the insertion and removal movement.

5. A watch strap with clasp according to one of the preceding claims characterised in that the strap (2) has edge regions (17) which are rounded from the outside inwardly at its outside surface.

## Revendications

1. Bracelet-montre (1) comprenant un fermoir avec des éléments de fermoir s'encliquetant l'un dans l'autre, un élément du fermoir étant muni d'une patte d'insertion (5) avec sur son bord des dents ou des ondulations (7), alors que l'élément de fermoir correspondant est équipé d'une tige d'encliquetage (12) pénétrant dans le fond des dents ou des ondulations, l'un au moins des éléments de fermeture étant soumis à la sollicitation d'un ressort dans la direction de l'encliquetage, caractérisé en ce que qu'aussi bien l'élément de fermoir comprenant la patte d'insertion (5) que l'élément de fermoir correspondant comprenant la tige d'encliquetage (12) sont respectivement entourés en partie par des boîtiers (4 ou 8) en forme de poches, de manière que les boîtiers (4 et 8) s'enfoncent en partie l'un dans l'autre dans la position de fermeture.

2. Bracelet-montre avec fermoir selon la revendication 1, caractérisé en ce que le boîtier (8) qui entoure sous forme d'une poche le coulisseau (10) comprenant la tige d'encliquetage (12) est muni d'une fente d'introduction (9) sur son côté frontal, destinée à la patte d'insertion (5).

3. Bracelet-montre avec fermoir selon la revendication 1 ou 2, caractérisé en ce que l'élément de fermeture (5 ou 12) qui est soumis à l'action d'un ressort est monté sur un coulisseau (10) muni d'un bouton de manoeuvre (11) connu en soi et s'étendant vers l'extérieur, les boîtiers respectifs correspondants (4 ou 8) étant équipés d'une fente permettant le passage du bouton de manoeuvre (11).

4. Bracelet-montre avec fermoir selon l'une quelconque des revendications précédentes, caractérisé en ce qu'à la patte d'insertion (5a) munie des dents (7) est associé un élément de guidage (5b) disposé face aux dents en vue du guidage de la tige d'encliquetage (12) lors du mouvement d'insertion ou d'extraction.

5. Bracelet-montre avec fermoir selon l'une quelconque des revendications précédentes, caractérisé en ce que le bracelet (2) comprend sur sa surface extérieure des régions de bord (17) qui sont arrondies de l'extérieur vers l'intérieur.
